# EUROPÄISCHE PATENTSCHRIFT

(11) **EP 1 073 534 B1**
(45) Veröffentlichungstag und Bekanntmachung des Hinweises auf die Patenterteilung: **23.10.2002**
(21) Anmeldenummer: 99913052.9
(22) Anmeldetag: 19.04.1999
(51) Int. Cl.: B21J 5/00, B21J 13/14, B21J 1/04

(54) **VERFAHREN UND VORRICHTUNG ZUM WARMPRESSEN VON WERKSTÜCKEN**
METHOD AND APPARATUS FOR HOT PRESSING WORKPIECES
PROCEDE ET DISPOSITIF DE COMPRESSION A CHAUD DE PIECES

(30) Priorität: 24.04.1998 CH 93498
(43) Veröffentlichungstag der Anmeldung: 07.02.2001
(73) Patentinhaber: Hatebur Umformmaschinen AG, CH-4153 Reinach (CH)
(72) Erfinder: SCHÖNENBERGER, Raymond, F-68128 Rosenau (FR); MATT, Andreas, D-79730 Murg (DE); SUTER, Michael, CH-4123 Allschwil (CH)
(74) Vertreter: Bollhalder, Renato
(86) Internationale Anmeldenummer: CH9900155
(87) Internationale Veröffentlichungsnummer: WO99055475

(56) Entgegenhaltungen:
- DE-B- 1 120 848
- US-A- 3 120 769
- US-A- 3 748 887
- PATENT ABSTRACTS OF JAPAN vol. 007, no. 024 (M-189), 29. Januar 1983 (1983-01-29) & JP 57 177845 A (AIDA ENGINEERING KK;OTHERS: 01), 1. November 1982 (1982-11-01)
- PATENT ABSTRACTS OF JAPAN vol. 009, no. 155 (M-392), 29. Juni 1985 (1985-06-29) & JP 60 030545 A (SUMITOMO JUKIKAI KOGYO KK), 16. Februar 1985 (1985-02-16)

## Beschreibung

Die vorliegende Erfindung bezieht sich auf ein Verfahren zum Warmpressen von Werkstücken und eine Warmumformmaschine zur Durchführung dieses Verfahrens, wie sie in den Oberbegriffen der unabhängigen Patentansprüche 1 und 4 definiert sind (siehe z.B. US-A-3 120 769).

Beim Warmpressen wird zunächst meist ein zylinderförmiges Werkstück von einer auf Schmiedetemperatur erhitzten Metallstange abgeschert. Aufgrund der Erhitzung ist das Werkstück von einem Zundermantel, d.h. einer Oxidschicht, umgeben, der bei der Umformung des Werkstücks abplatzt. Für -die Entzunderung ergeben sich grundsätzlich zwei Möglichkeiten:
a) Das Werkstück mit Zunder wird in die erste bzw. einzige Matrize einer Warmumformmaschine eingeführt und der Zunder dort während des Formpressens mit Hilfe eines Pressstempels vom Werkstück abgebrochen.
b) Das Werkstück mit Zunder wird in einer ersten Umformstation ausserhalb einer Matrize vorgestaucht und entzundert und in einer zweiten Umformstation in die erste bzw. einzige Matrize der Warmumformmaschine eingeführt und dort formgepresst.

Eine mehrstufige Warmumformmaschine, bei der der Zunder in der Matrize der ersten Umformstation vom Werkstück abgebrochen wird, ist im japanischen Gebrauchsmuster Nr. 2521909 beschrieben. Das Abplatzen des Zunders innerhalb der Matrize hat den Nachteil, dass der Zunder zum grössten Teil wieder in das Werkstück gedrückt wird. Dies hat eine schlechtere Oberflächenqualität zur Folge, was eine umfangreichere spanende Nachbearbeitung und mehr Bearbeitungszugabe erforderlich macht, wodurch der Materialbedarf und somit die Kosten pro Werkstück erhöht werden.

Diese Nachteile werden durch Warmumformmaschinen vermieden, bei denen das Entzundern in einer separaten ersten Umformstation erfolgt. In der CH 594 454 ist eine solche Heiss-Schmiedepresse beschrieben, bei der die Werkstücke ausserhalb einer Matrize von einem Pressstempel vorgestaucht werden, was auch Freistauchen genannt wird, wobei der Zunder von den Werkstücken abbricht und abfällt. Das entzunderte und vorgestauchte Werkstück wird dann mit einer Transportzange in die zweite Umformstation transportiert und in die dortige Matrize eingeführt, in der es formgepresst wird.

Auf diese Weise ist zwar gewährleistet, dass der abgeplatzte Zunder nicht wieder in das Werkstück gedrückt wird, doch ist hierzu eine zusätzliche Umformstufe erforderlich. Ausserdem variiert der Aussendurchmesser des vorgestauchten Werkstücks, da die Stauchkraft bereits bei einer leeren benachbarten Umformstation, die beispielsweise nach einem üblichen Fallenlassen der Metallstangenenden im normalen Betrieb auftreten kann, grösser ist als bei vollen benachbarten Umformstationen. Für den Transport des Werkstücks ist daher eine selbstzentrierende Transportzange praktisch unerlässlich.

Aus der JP-A-60030545 ist eine Vertikal-Umformmaschine für die Umformung eines Werkstücks in einem geschlossenen Gesenk bekannt. Ein sich senkender Schlitten drückt zunächst einen oberen äusseren Stempel in eine Matrize gegen das zuvor eingelegte Werkstück. Danach werden ein oberer innerer Stempel und ein unterer innerer Stempel drucküberwacht von oben bzw. unten in das Werkstück hineingedrückt. Das Auswerfen des umgeformten Werkstücks erfolgt schliesslich mittels eines unteren äusseren Stempels. Ein Vorstauchen des Werkstücks ausserhalb der Matrize ist nicht vorgesehen.

Angesichts der Nachteile der bisher bekannten, oben beschriebenen Entzunderungsverfahren liegt der Erfindung die folgende Aufgabe zugrunde. Zu schaffen ist ein Verfahren zum Warmpressen von Werkstücken der eingangs erwähnten Art, bei dem eine Entzunderung der Werkstücke ausserhalb einer Matrize erfolgt, ohne dass hierzu eine zusätzliche Umformstation benötigt wird.

Diese Aufgabe wird durch das erfindungsgemässe Warmpressverfahren gelöst, wie es im unabhängigen Patentanspruch 1 definiert ist. Patentanspruch 4 bezieht sich auf eine erfindungsgemässe Warmumformmaschine zur Durchführung des Verfahrens. Bevorzugte Ausführungsvarianten ergeben sich aus den abhängigen Patentansprüchen.

Das Wesen der Erfindung besteht darin, dass bei einem Verfahren zum Warmpressen von Werkstücken, bei dem ein auf Schmiedetemperatur erhitztes Werkstück ausserhalb einer Matrize durch Vorstauchen mittels eines Pressstempels entzundert wird und danach in einer oder mehreren Matrizen in die gewünschte Form gepresst wird, das Vorstauchen und das Formpressen in der ersten bzw. einzigen Matrize durch denselben Pressstempel im selben Bewegungszyklus des Pressstempels erfolgt.

Dank der Erfindung kann ein zu pressendes Werkstück in einer einzigen Umformstation durch einen einzigen Pressstempel in einem Bewegungszyklus zuerst ausserhalb einer Matrize vorgestaucht und entzundert und danach in einer Matrize formgepresst werden. Da die Entzunderung ausserhalb einer Matrize, d.h. freistehend, erfolgt, wird der abgeplatzte Zunder nicht wieder in das Werkstück gedrückt, so dass dessen Oberflächenqualität nicht beeinträchtigt wird. Ausserdem kann im Vergleich zu der in der CH 594 454 beschriebenen Warmumformmaschine eine Umformstation eingespart werden, und auch eine selbstzentrierende Transportzange ist nicht notwendig, da der Transport zur nächsten Umformstation erst nach der Formpressung in der Matrize erfolgt, wonach die Werkstücke eine fest definierte Aussenkontur besitzen. Das erfindungsgemässe Warmpressverfahren vereinigt somit die Vorteile der beiden bekannten, oben beschriebenen Entzunderungsverfahren, ohne deren Nachteile aufzuweisen.

Ein bevorzugtes Ausführungsbeispiel einer Warmumformmaschine zur Durchführung des erfindungsgemässen Verfahrens umfasst mindestens eine Matrize, einen dazugehörigen aus- und einfahrbaren Auswerfer und einen vor- und rückwärtsbewegbaren Pressstempel. Erfindungsgemäss sind Mittel vorhanden, mit denen das Zurückstossen des ausgefahrenen Auswerfers durch den sich vorwärtsbewegenden Pressstempel über ein zwischen Auswerfer und Pressstempel angeordnetes Werkstück derart verzögerbar ist, dass damit das Werkstück ausserhalb der Matrize vorstauchbar ist.

Beim Betrieb einer derartigen Warmumformmaschine wird durch den sich vorwärtsbewegenden Pressstempel im selben Bewegungszyklus das Werkstück ausserhalb der Matrize vorgestaucht, in die Matrize geschoben, dort formgepresst und schliesslich durch den Auswerfer wieder aus der Matrize geschoben. Bei einer mehrstufigen Warmumformmaschine wird das Werkstück dann auf bekannte Weise in die nächste Umformstation überführt.

Die Mittel zur Verzögerung des Zurückstossens des Auswerfers und des Einführens des Werkstücks in die Matrize können beispielsweise hydraulische, pneumatische, mechanische oder elektromechanische Mittel sein.

Hydraulische oder pneumatische Verzögerungsmittel umfassen bei einem bevorzugten Ausführungsbeispiel einen in einer Druckkammer angeordneten, direkt oder indirekt mit dem Auswerfer verbundenen Steuerkolben sowie Mittel zum Zuführen und Abführen von Flüssigkeit oder Gas in die bzw. aus der Druckkammer. Die Flüssigkeits- oder Gasabführmittel sind derart ausgebildet, dass die Flüssigkeits- oder Gasabführung aus der Druckkammer teilweise verzögert erfolgt und das Zurückstossen des Steuerkolbens und des Auswerfers verzögert. Sie umfassen vorteilhafterweise eine Flüssigkeitsoder Gasabführleitung, in der eine Drossel oder ein Druckbegrenzungsventil angeordnet ist, das sich erst bei einem gewissen Flüssigkeits- oder Gasdruck öffnet, oder die mit einem Steuerstift geöffnet und geschlossen wird.

Eine vorteilhafte erfindungsgemässe Warmumformmaschine mit mechanischen Verzögerungsmitteln umfasst eine rotierbare Kurve zur Steuerung des Aus- und Einfahrens des Auswerfers, die so geformt und deren Rotation so mit der Vor- und Rückwärtsbewegung des Pressstempels koordiniert ist, dass das Zurückstossen des ausgefahrenen Auswerfers verzögert erfolgt.

Im folgenden werden das erfindungsgemässe Verfahren zum Warmpressen von Werkstücken und die erfindungsgemässe Warmumformmaschine zur Durchführung des Verfahrens unter Bezugnahme auf die beigefügten Zeichnungen und anhand von Ausführungsbeispielen detaillierter beschrieben. Es zeigen:
- Fig. 1 -: eine Schnittansicht eines Teils eines ersten Ausführungsbeispiels einer erfindungsgemässen Warmumformmaschine mit hydraulischen Verzögerungsmitteln mit einer Drossel während des Vorstauchens;
- Fig. 2 -: eine Schnittansicht eines Teils eines zweiten Ausführungsbeispiels einer erfindungsgemässen Warmumformmaschine mit hydraulischen Verzögerungsmitteln mit einem Druckbegrenzungsventil anstelle der Drossel am Ende des Formpressens;
- Fig. 3 -: eine Schnittansicht eines Teils eines dritten Ausführungsbeispiels einer erfindungsgemässen Warmumformmaschine mit hydraulischen Verzögerungsmitteln mit einem Steuerstift während des Vorstauchens und
- Fig. 4 -: eine Schnittansicht eines Teils eines vierten Ausführungsbeispiels einer erfindungsgemässen Warmumformmaschine mit mechanischen Verzögerungsmitteln.

### Figur 1

Das dargestellte erste Ausführungsbeispiel einer erfindungsgemässen Warmumformmaschine umfasst eine mittels eines Matrizenhalters 6 zwischen einem Amboss 15 und einem Ambossdeckel 18 angeordnete Matrize 5, die zur Aufnahme und Formpressung eines Werkstücks 4 dient. Der Boden der Matrize 5 weist eine Bohrung für einen aus- und einfahrbaren Auswerfer 7 auf, der während des Vorstauchens als Presswiderstand für das anliegende Werkstück 4, während des Formpressens als Formgebungsteil für das Werkstück 4 und nach dem Formpressen zum Herausschieben des umgeformten Werkstücks aus der Matrize 5 dient. Der Auswerfer 7 ist mit einem in einer Druckkammer 28 verschiebbar angeordneten Steuerkolben 8 verbunden, der mit einem Druckring 12 zur Einstellung der Auswerferposition versehen ist. Die Druckkammer 28 ist in einem Spannring 13 ausgebildet, an den der Matrizenhalter 6 über einen Positionskeil 19 angeschraubt ist.

An dem dem Auswerfer 7 gegenüberliegenden Ende ist der Steuerkolben 8 mit einem Auswerferbolzen 9 und dieser mit einer Auswerferstange 17 verbunden, die in bekannter Weise indirekt mittels einer nicht gezeigten Kurve in Richtung Matrize 5 verschiebbar ist. Der Auswerferbolzen 9 ist in einer Hinterlage 14 geführt, die ausserdem zur Aufnahme von Presskräften dient und an einer Druckplatte 16 anliegt. In der Hinterlage 14 ist ein Kühlkanal 141 und im Auswerferbolzen 9 ein Kühlkanal 91 angeordnet, über die einer sich axial im Steuerkolben 8 und Auswerfer 7 erstreckenden Matrizenbohrung 10 Kühlmittel zugeführt werden kann. Zur Kühlung und Spülreinigung der Matrize 5 sind im Auswerfer 7 Austrittsöffnungen 11 vorgesehen. Zur Verhinderung einer Pumpwirkung des Steuerkolbens 8 auf der Seite des Auswerfers 7 während des Herausschiebens des umgeformten Werkstücks 4 aus der Matrize 5 ist der Spannring 13 mit einer Kühlmittel-Entlastungsöffnung 159 versehen, welche durch den Amboss 15 führt.

Der Spannring 13 und der Ambossdeckel 18 sind mit einer gestrichelt dargestellten Flüssigkeitseintrittsbohrung 21 und einer ebenfalls gestrichelt dargestellten Flüssigkeitsaustrittsbohrung 24 versehen. An die Flüssigkeitseintrittsbohrung 21 ist eine Flüssigkeitszuführleitung 20 angeschlossen, in der ein Rückschlagventil 22 angeordnet ist. An die Flüssigkeitsaustrittsbohrung 24 ist eine Flüssigkeitsabführleitung 23 angeschlossen, in der eine bis zu einem Druck von 350 bar einsetzbare Drossel 25 zur Verzögerung des Flüssigkeitsabflusses aus der Druckkammer 28 angeordnet ist.

Das Pressen des Werkstücks 4 erfolgt mittels eines Pressstempels 1, der hier in zwei verschiedenen Positionen je zur Hälfte dargestellt ist. In der oberen Position ist das noch unverformte Werkstück 4 zwischen einem mittels einer Spannfeder 3 zur Matrize 5 hin vorgespannten Haltestift 2 und dem Auswerfer 7 gehalten. Die Vorspannung des Haltestifts 2 kann alternativ auch mittels Luftdruck erfolgen.

In der unteren Position hat der Pressstempel 1 das Werkstück 4 bereits vorgestaucht und entzundert und beginnt nun, dieses in die Matrize 5 zu schieben.

Das Werkstück 4 wird durch den sich vorwärtsbewegenden Pressstempel 1 dadurch vorgestaucht, dass der Auswerfer 7 aufgrund des Widerstands der Drossel 25 gegen einen Flüssigkeitsabfluss aus der Druckkammer 28 durch den Steuerkolben 8 in seiner ausgefahrenen Position gehalten wird. Ein leichtes Nachgeben, d.h. Einfahren, des Auswerfers 7 während des Vorstauchens hat keinen negativen Einfluss auf die Entzunderung und Entfernung des Zunders ausserhalb der Matrize 5. Nach dem Vorstauchen wird das Werkstück 4 durch den sich weiter vorwärtsbewegenden Pressstempel 1 in die Matrize 5 geschoben, wobei der Widerstand der Drossel 25 gegen einen Flüssigkeitsabfluss durch den sich erhöhenden Druck überwunden wird, und dort formgepresst. Nach der Formpressung stösst der Auswerfer 7 - getrieben durch die oben erwähnte, nicht dargestellte Kurve über die Auswerferstange 17, den Auswerferbolzen 9 und den Steuerkolben 8 - das Werkstück 4 wieder aus der Matrize 5 heraus, so dass es beispielsweise von einer Transportzange übernommen werden kann.

### Figur 2

Das dargestellte zweite Ausführungsbeispiel unterscheidet sich vom ersten dadurch, dass in der Flüssigkeitsabführleitung 23 anstelle einer Drossel 25 ein Druckbegrenzungsventil 26 mit einer Steuerleitung 27 angeordnet ist. Es kann beispielsweise ein Druckbegrenzungsventil für bis ca. 350 bar der Firma Bieri, Bern, verwendet werden. Am Ende des Vorstauchens wird durch den sich vorwärtsbewegenden Pressstempel 1 der Druck auf den Steuerkolben 8 und damit in der Druckkammer 28 und Flüssigkeitsabführleitung 23 so stark erhöht, dass das zuvor geschlossene Druckbegrenzungsventil 26 über die Steuerleitung 27 geöffnet wird und so Flüssigkeit abfliessen kann. In der Folge wird der Auswerfer 7 eingefahren und das Werkstück 4 in die Matrize 5 eingeführt und dort formgepresst. Das Werkstück 4 und der Pressstempel 1 sind hier am Ende der Formpressung gezeigt.

Im weiteren wird auf die Beschreibung des ersten Ausführungsbeispiels verwiesen.

### Figur 3

Bei diesem dritten Ausführungsbeispiel ist im Unterschied zu den ersten beiden die Flüssigkeitsabführleitung 29 durch den Spannring 13, die Hinterlage 14 und den Amboss 15 geführt. Der vordere Teil eines mit der Auswerferstange 17 fest verbundenen Steuerstifts 30 ist in einer Bohrung 31 in der Hinterlage 14 vor- und rückwärtsbewegbar, wobei er je nach Stellung die Flüssigkeitsabführleitung 29 verschliesst bzw. ganz oder teilweise offen lässt.

Wie in Fig. 1 ist hier das Pressen des Werkstücks 4 zu zwei verschiedenen Zeitpunkten dargestellt. In der oberen Figurhälfte ist das noch unverformte Werkstück 4 zwischen dem vorgespannten Haltestift 2 und dem Auswerfer 7 gehalten. Der hintere Teil des Steuerstifts 30 liegt am Auswerferbolzen 9 an und sein vorderer Teil verschliesst die Flüssigkeitsabführleitung 29, so dass keine Flüssigkeit aus der Druckkammer 28 abfliessen kann. Die Auswerferstange 17 und der Steuerstift 30 beginnen dann sich rückwärts zu bewegen und das Werkstück 4 wird anschliessend durch den sich vorwärtsbewegenden Pressstempel 1 vorgestaucht, bis schliesslich die in der unteren Figurhälfte dargestellte Situation erreicht wird, d.h. das Werkstück 4 vorgestaucht und entzundert ist und der Steuerstift 30 unmittelbar davor steht, die Flüssigkeitsabführleitung 29 zu öffnen. Im folgenden werden die Auswerferstange 17 und der Steuerstift 30 noch weiter rückwärts bewegt, so dass über die Flüssigkeitsabführleitung 29 Flüssigkeit aus der Druckkammer 28 abfliessen kann, wodurch der Steuerkolben 8 und der Auswerfer 7 Richtung Auswerferstange 17 und das Werkstück 4 in die Matrize 5 geschoben werden. Die Länge des Steuerstifts 30 kann entsprechend dem jeweils gewünschten Vorstauchweg gewählt werden.

Damit die Auswerferstange 17 und der damit verbundene Steuerstift 30 vor dem Auswerferbolzen 9, dem Steuerkolben 8 und dem Auswerfer 7 rückwärts bewegt werden können, muss einerseits die die Auswerferstange 17 indirekt steuernde Kurve so ausgebildet sein, dass sie eine derartige Rückwärtsbewegung zulässt, und anderseits müssen Mittel vorgesehen sein, die für diese Rückwärtsbewegung sorgen. Im dargestellten Ausführungsbeispiel wird die Rückwärtsbewegung durch eine Feder 32 erzeugt. Denkbar ist aber beispielsweise auch, die Auswerferstange 17 gelenkig an einen über die Kurve gesteuerten Auswerferhebel zu koppeln, so dass sie von diesem nicht nur vorwärts gestossen, sondern auch rückwärts gezogen wird.

Im weiteren wird auf die Beschreibung des ersten Ausführungsbeispiels verwiesen.

### Figur 4

Das dargestellte vierte Ausführungsbeispiel einer erfindungsgemässen Warmumformmaschine umfasst einen Maschinenkörper 130 und einen Werkzeugblock 100, in dem eine Matrize 105 und ein dazugehöriger aus- und einfahrbarer Auswerfer 107, der im wesentlichen dem Auswerfer 7 des ersten Ausführungsbeispiels entspricht, angeordnet sind. Der Auswerfer 107 ist über einen Auswerferbolzen 109 mit einer axial verschiebbaren Auswerferstange 117 verbunden. Ein um eine Achse 152 drehbarer Auswerferhebel 150 weist einen Druckbolzen 151 für die Auswerferstange 117 und eine frei drehbare Rolle 153 auf, die an einer Kurve 160 anliegt. Der Auswerferhebel 150 ist mittels einer Spannfeder 170 so vorgespannt, dass die Rolle 153 ständig an der Kurve 160 anliegt.

Durch Drehen der Kurve 160 mittels einer im Betrieb in Pfeilrichtung rotierenden Welle 161 wird der Auswerferhebel 150 hin- und hergeschwenkt, wobei bei der Hinbewegung, die bei der gezeichneten Hebelposition bevorsteht, der Druckbolzen 151 die Auswerferstange 117 in Richtung Matrize 105 stösst, so dass der Auswerfer 107 ausgefahren wird. Die Kurve 160 ist so geformt und ihre Rotation so mit der Vorund Rückwärtsbewegung des hier nicht gezeichneten Pressstempels koordiniert, dass das Zurückstossen des ausgefahrenen Auswerfers 107 verzögert erfolgt. Liegt die Rolle 153 im Bereich A an der Kurve 160 an, befindet sich der Auswerfer 107 in der ausgefahrenen Position in Wartestellung. Der Pressstempel bewegt sich vorwärts auf die Matrize 105 zu, drückt aber noch nicht gegen ein zwischen Auswerfer 107 und Pressstempel angeordnetes Werkstück. Während die Rolle 153 durch Weiterdrehen der Kurve 160 auf dieser im Bereich B abrollt, bewegt sich der Pressstempel weiter vorwärts und staucht das Werkstück vor, wobei bei diesem der Zunder abplatzt. Nach Verlassen des Bereichs B wird der Auswerferhebel 150 wieder zurückgeschwenkt und der Pressstempel stösst den Auswerfer 107 und das vorgestauchte Werkstück in die Matrize 105, wo letzteres formgepresst wird. Danach wird das Werkstück wieder aus der Matrize 105 gestossen und beispielsweise mit einer Transportzange in eine weitere Umformstation überführt. Mit einem nächsten Werkstück beginnt dann das Ganze wieder von vorne. Für unterschiedlich hohe Werkstücke ist die Kurve 160 bezüglich der Welle 161 auf derselben verdrehbar, so dass eine zeitliche Verschiebung des Vorstauchens erreicht werden kann.

Zu den vorbeschriebenen Verfahren und Warmumformmaschinen zum Warmpressen von Werkstücken sind weitere Variationen realisierbar. Hier ausdrücklich erwähnt sei noch, dass anstelle der in den Fig. 1 bis 3 dargestellten hydraulischen Vorrichtungen auch ähnlich aufgebaute, mit den notwendigen Abdichtungen versehene pneumatische Vorrichtungen denkbar sind.

## Patentansprüche

1. Verfahren zum Warmpressen von Werkstücken, bei dem ein auf Schmiedetemperatur erhitztes Werkstück (4) ausserhalb einer Matrize (5; 105) durch Vorstauchen mittels eines Pressstempels (1) entzundert wird und danach in einer oder mehreren Matrizen (5; 105) in die gewünschte Form gepresst wird, **dadurch gekennzeichnet, dass** das Vorstauchen und das Formpressen in der ersten bzw. einzigen Matrize (5; 105) durch denselben Pressstempel (1) im selben Bewegungszyklus des Pressstempels (1) erfolgt.

2. Verfahren nach Anspruch 1, **dadurch gekennzeichnet, dass** das Werkstück (4) beim Vorstauchen durch einen ausgefahrenen Auswerfer (7; 107) der ersten bzw. einzigen Matrize (5; 105) ausserhalb dieser gehalten wird und nach dem Vorstauchen durch den Druck des sich vorwärts bewegenden Pressstempels (1) in die Matrize (5; 105) befördert wird, wo es durch die weitere Vorwärtsbewegung des Pressstempels (1) formgepresst wird.

3. Verfahren nach Anspruch 2, **dadurch gekennzeichnet, dass** das Werkstück (4) bereits während des Vorstauchens zur Matrize (5; 105) hinbewegt wird, wobei aber die Bewegungsgeschwindigkeit im Vergleich zu der Bewegungsgeschwindigkeit nach dem Vorstauchen klein ist.

4. Warmumformmaschine zur Durchführung des Verfahrens nach Anspruch 1, 2 oder 3, mit mindestens einer Matrize (5; 105), einem dazugehörigen aus- und einfahrbaren Auswerfer (7; 107) und einem vor- und rückwärtsbewegbaren Pressstempel (1), **dadurch gekennzeichnet, dass** Mittel vorhanden sind, mit denen das Zurückstossen des ausgefahrenen Auswerfers (7; 107) durch den sich vorwärtsbewegenden Pressstempel (1) über ein zwischen Auswerfer (7; 107) und Pressstempel (1) angeordnetes Werkstück (4) derart verzögerbar ist, dass damit das Werkstück (4) ausserhalb der Matrize (5; 105) vorstauchbar ist.

5. Warmumformmaschine nach Anspruch 4, **dadurch gekennzeichnet, dass** die genannten Verzögerungsmittel einen in einer Druckkammer (28) angeordneten, direkt oder indirekt mit dem Auswerfer (7) verbundenen Steuerkolben (8) sowie Mittel zum Zuführen und Abführen von Flüssigkeit oder Gas in die bzw. aus der Druckkammer (28) umfassen, wobei die Flüssigkeits- oder Gasabführmittel derart ausgebildet sind, dass die Flüssigkeits- oder Gasabführung aus der Druckkammer (28) teilweise verzögert erfolgt und das Zurückstossen des Steuerkolbens (8) und des Auswerfers (7) verzögert.

6. Warmumformmaschine nach Anspruch 5, **dadurch gekennzeichnet, dass** die Flüssigkeits- oder Gasabführmittel eine Flüssigkeits- oder Gasabführleitung (23) umfassen, in der eine Drossel (25) angeordnet ist.

7. Warmumformmaschine nach Anspruch 5, **dadurch gekennzeichnet, dass** die Flüssigkeits- oder Gasabführmittel eine Flüssigkeits- oder Gasabführleitung (23) umfassen, in der ein Druckbegrenzungsventil (26) angeordnet ist, das sich erst bei einem gewissen Flüssigkeits- oder Gasdruck öffnet.

8. Warmumformmaschine nach Anspruch 5, **dadurch gekennzeichnet, dass** die Flüssigkeits- oder Gasabführmittel eine Flüssigkeits- oder Gasabführleitung (29) umfassen, die mit einem Steuerstift (30) geöffnet und geschlossen wird.

9. Warmumformmaschine nach Anspruch 8, **dadurch gekennzeichnet, dass** der Steuerstift (30) mit einer vor- und rückwärtsbewegbaren Auswerferstange (17) zum Ausfahren des Auswerfers (7) verbunden ist, wobei Mittel (32) vorhanden sind, um die Auswerferstange (17) vor dem Einfahren des Auswerfers (7) rückwärts zu bewegen.

10. Warmumformmaschine nach Anspruch 4, **dadurch gekennzeichnet, dass** sie eine rotierbare Kurve (160) zur Steuerung des Aus- und Einfahrens des Auswerfers (107) umfasst, die so geformt und deren Rotation so mit der Vorund Rückwärtsbewegung des Pressstempels koordiniert ist, dass das Zurückstossen des ausgefahrenen Auswerfers (107) verzögert erfolgt.

11. Warmumformmaschine nach Anspruch 10, **dadurch gekennzeichnet, dass** die Stellung der rotierbaren Kurve (160) bezüglich der Pressstempelstellung verstellbar ist.

12. Warmumformmaschine nach Anspruch 10 oder 11, **dadurch gekennzeichnet, dass** mit der Kurve (160) ein Auswerferhebel (150) hin- und herbewegbar ist, mit dem der Auswerfer (107) über eine Auswerferstange (117) und eventuell einen Auswerferbolzen (109) aus- und wieder einfahrbar ist.

## Claims

1. Method for the hot-pressing of workpieces, in which a workpiece (4) heated to forging temperature is descaled outside a die (5; 105) by pre-upsetting by means of a press ram (1) and is thereafter pressed to the desired shape in one or more dies (5; 105), **characterized in that** the pre-upsetting and the compression moulding take place in the first or single die (5; 105) by the same press ram (1) in the same cycle of movement of the latter.

2. Method according to Claim 1, **characterized in that**, during pre-upsetting, the workpiece (4) is held by an extended ejector (7; 107) of the first or single die (5; 105) outside the latter and, after pre-upsetting, is conveyed by the pressure of the forwardly moving press ram (1) into the die (5; 105), where it is compression-moulded as a result of the further forward movement of the press ram (1).

3. Method according to Claim 2, **characterized in that** the workpiece (4) is already being moved towards the die (5; 105) during pre-upsetting, but the speed of movement is low, as compared with the speed of movement after pre-upsetting.

4. Hot-forming machine for carrying out the method according to Claim 1, 2 or 3, with at least one die (5; 105), an associated extendable and retractable ejector (7; 107) and a forwardly and backwardly movable press ram (1), **characterized in that** there are means by which the repulsion of the extended ejector (7; 107) by the forwardly moving press ram (1) via a workpiece (4) arranged between ejector (7; 107) and press ram (1) can be delayed in such a way that the workpiece (4) can thereby be pre-upset outside the die (5; 105).

5. Hot-forming machine according to Claim 4, **characterized in that** the said delay means comprise a control piston (8), arranged in a pressure chamber (28) and connected directly or indirectly to the ejector (7), and means for the supply and discharge of liquid or gas into and out of the pressure chamber (28), the liquid or gas discharge means being designed in such a way that the liquid or gas discharge from the pressure chamber (28) takes place partially with a delay and delays the repulsion of the control piston (8) and the ejector (7).

6. Hot-forming machine according to Claim 5, **characterized in that** the liquid or gas discharge means comprise a liquid or gas discharge line (23), in which is arranged a throttle (25).

7. Hot-forming machine according to Claim 5, **characterized in that** the liquid or gas discharge means comprise a liquid or gas discharge line (23), in which is arranged a pressure relief valve (26) opening only at a particular liquid or gas pressure.

8. Hot-forming machine according to Claim 5, **characterized in that** the liquid or gas discharge means comprise a liquid or gas discharge line (29) which is opened and closed by means of a control pin (30).

9. Hot-forming machine according to Claim 8, **characterized in that** the control pin (30) is connected to a forwardly and backwardly movable ejector rod (17) for extending the ejector (7), there being means (32) for moving the ejector rod (17) backwards before the retraction of the ejector (7).

10. Hot-forming machine according to Claim 4, **characterized in that** it comprises a rotatable cam (160) for controlling the extension and retraction of the ejector (107), the said cam being so shaped and its rotation so coordinated with the forward and backward movement of the press ram that the repulsion of the extended ejector (107) takes place with a delay.

11. Hot-forming machine according to Claim 10, **characterized in that** the position of the rotatable cam (160) relative to the position of the press ram is adjustable.

12. Hot-forming machine according to Claim 10 or 11, **characterized in that** an ejector lever (150) can be moved outwards and inwards by means of the cam (160), by means of which ejector lever the ejector (107) can be extended and retracted again via an ejector rod (117) and, if appropriate, an ejector bolt (109).

## Revendications

1. Procédé de compression à chaud de pièces, dans lequel une pièce (4) chauffée à la température de forgeage est décalaminée à l'extérieur d'une matrice (5; 105) par pré-compression au moyen d'un piston de presse (1) et est ensuite comprimée dans une ou plusieurs matrices (5; 105) en la forme souhaitée, **caractérisé en ce que** la pré-compression et le forgeage dans la première matrice, respectivement la matrice individuelle (5; 105) se font par le même piston de presse (1) dans le même cycle de déplacement du piston de presse (1).

2. Procédé selon la revendication 1, **caractérisé en ce que** la pièce (4) est maintenue, lors de la pré-compression, par un éjecteur déployé (7; 107) de la première matrice, respectivement la matrice individuelle (5; 105) à l'extérieur de celle-ci et, après la pré-compression, est transportée par la pression du piston de presse (1) se déplaçant en avant dans la matrice (5; 105), où elle est forgée par l'autre déplacement en avant du piston de presse (1).

3. Procédé selon la revendication 2, **caractérisé en ce que** la pièce (4) est déplacée vers la matrice (5; 105) déjà au cours de la pré-compression, mais sa vitesse de déplacement est faible en comparaison de sa vitesse de déplacement après la pré-compression.

4. Machine de forgeage à chaud pour réaliser le procédé selon la revendication 1, 2 ou 3, comprenant au moins une matrice (5; 105), un éjecteur (7; 107) y appartenant qui peut se déployer et rentrer et un piston de presse (1) qui peut se déplacer en avant et en arrière, **caractérisée en ce qu'**il est prévu des moyens avec lesquels le refoulement de l'éjecteur déployé (7; 107) par le piston de presse (1) se déplaçant en avant sur une pièce (4) disposée entre l'éjecteur (7; 107) et le piston de presse (1) peut être retardé de manière que la pièce (4) puisse ainsi être pré-comprimée à l'extérieur de la matrice (5; 105).

5. Machine de forgeage à chaud selon la revendication 4, **caractérisée en ce que** les moyens de retard précités comprennent un piston de commande (8) agencé dans une chambre de pression (28) et directement ou indirectement relié à l'éjecteur (7) ainsi que des moyens pour introduire un liquide ou un gaz dans la chambre de pression (28) et l'en évacuer, les moyens d'évacuation de liquide ou de gaz étant conformés de sorte que l'évacuation du liquide ou du gaz de la chambre de pression (28) se fasse en partie avec un certain retard et retarde le refoulement du piston de commande (8) et dudit éjecteur (7).

6. Machine de forgeage selon la revendication 5, **caractérisée en ce que** les moyens d'évacuation de liquide ou de gaz comprennent une conduite (23) d'évacuation de liquide ou de gaz dans laquelle est aménagé un étranglement (25).

7. Machine de forgeage selon la revendication 5, **caractérisée en ce que** les moyens d'évacuation de liquide ou de gaz comprennent une conduite (23) d'évacuation de liquide ou de gaz, dans laquelle est aménagée une vanne de limitation de pression (26), qui ne s'ouvre qu'à une certaine pression du liquide ou du gaz.

8. Machine de forgeage à chaud selon la revendication 5, **caractérisée en ce que** les moyens d'évacuation de liquide ou de gaz comprennent une conduite (29) d'évacuation de liquide ou de gaz, qui est ouverte et fermée par une tige de commande (30).

9. Machine de forgeage à chaud selon la revendication 8, **caractérisée en ce que** la tige de commande (30) est reliée à une barre d'éjection (17) qui peut se déplacer en avant et en arrière pour déployer l'éjecteur (7), des moyens (32) étant prévus pour déplacer en arrière la barre d'éjection (17) avant la rentrée de l'éjecteur (7).

10. Machine de forgeage à chaud selon la revendication 4, **caractérisée en ce qu'**elle comprend une came rotative (160) pour commander le déploiement et la rentrée de l'éjecteur (107), qui est conformée et dont la rotation est coordonnée avec le déplacement en avant et en arrière du piston de presse de telle sorte que le refoulement de l'éjecteur déployé (107) se fasse avec un certain retard.

11. Machine de forgeage à chaud selon la revendication 10, **caractérisée en ce que** la position de la came rotative (160) peut être réglée par rapport à la position du piston de presse.

12. Machine de forgeage à chaud selon la revendication 10 ou 11, **caractérisée en ce que** la came (160) permet de déplacer en va-et-vient un levier d'éjection (150), avec lequel l'éjecteur (107) peut être déployé et à nouveau rentré via une barre d'éjection (117) et éventuellement une tige d'éjection (109).
